# EUROPÄISCHE PATENTSCHRIFT

(11) **EP 2 019 394 B1**
(45) Veröffentlichungstag und Bekanntmachung des Hinweises auf die Patenterteilung: **02.06.2010**
(21) Anmeldenummer: 07290849.4
(22) Anmeldetag: 04.07.2007
(51) Int. Cl.: H01B 7/04, H01B 3/44, H01B 9/00

(54) **Flexible elektrische Leitung**
Flexible electric cable
Câble électrique flexible

(43) Veröffentlichungstag der Anmeldung: 28.01.2009
(73) Patentinhaber: Nexans, 75008 Paris (FR)
(72) Erfinder: Grögl, Ferdinand, 90403 Nürnberg (DE); Mann, Thomas, 91367 Weissenohe (DE); Brutler, Angela, 91355 Hiltpoltstein (DE)
(74) Vertreter: Döring, Roger

(56) Entgegenhaltungen:
- EP-A- 1 041 585
- EP-A- 1 327 994
- GB-A- 2 197 115

## Beschreibung

Die Erfindung bezieht sich auf eine flexible elektrische Leitung gemäß dem Oberbegriff des Patentanspruchs 1.

Eine solche Leitung geht aus der EP 1 041 585 B1 hervor.

Derartige Leitungen werden beispielsweise zum Verbinden von ortsveränderlichen Geräten, insbesondere von Robotern, mit einer Spannungs- bzw. Signalquelle eingesetzt. Die Leitungen müssen mechanisch belastbar sein, mit einer auf lange Zeit gleichbleibenden Biegefestigkeit. Sie sollen auch in einem weiten Temperaturbereich gut biegbar bleiben, der beispielsweise zwischen -40 °C und +80 °C liegt. Von besonderer Bedeutung für solche Leitungen ist ihre Torsionsfestigkeit, da Roboter mit fortschreitender Technik immer beweglicher werden müssen, damit sie beispielsweise entlang von Fertigungsstraßen hin- und herbewegt werden können. Die Leitungen werden insbesondere dann dauernd in wechselnden Richtungen tordiert. In der Praxis werden Leitungen gefordert, die beispielsweise bis zu fünf Millionen Torsionszyklen Torsionsbelastungen um Winkel von beispielsweise ± 360° und mehr unbeschadet überstehen.

Die bekannte Leitung nach der eingangs erwähnten EP 1041585 B1 ist als flexible Starkstromleitung ausgeführt, die einen zentralen Kern aufweist, um den Energieadern, mindestens eine Steuerleitung und mindestens eine Datenleitung herumverseilt sind. Der Kern hat ein aus Kunststoff bestehendes zentrales Zugelement über dem eine Umhüllung aus einem vernetzten Material angebracht ist, in welcher für jedes herumverseilte Element eine der Kontur desselben angepaßte, sich über die ganze axiale Länge des Kerns erstreckende Eindellung angebracht ist. Mit dieser Starkstromleitung können neben Energie und Steuerbefehlen zusätzlich beispielsweise auch Meßdaten übertragen werden. Die gute Biegbarkeit der Starkstromleitung wird durch die spezielle Ausbildung des Kerns unterstützt, in dessen dem jeweiligen herumverseilten Element angepaßte Eindellungen diese Elemente beim Biegen der Starkstromleitung gleiten können. Diese Starkstromleitung hat sich in der Praxis bewährt. Maßnahmen, wie eine gleitende Beweglichkeit der verseilten Elemente relativ zum Kern erreicht werden soll, und zur Torsionsfestigkeit der Starkstromleitung sind in der Schrift nicht erwähnt.

Der Erfindung liegt die Aufgabe zugrunde, die eingangs geschilderte Leitung so zu gestalten, daß sie eine erhöhte Torsionsfestigkeit hat.

Diese Aufgabe wird gemäß der kennzeichnenden Merkmalen des Patentsanspruchs 1 gelöst.

Wesentliches Element dieser Leitung ist der gleitfähig beschichtete, elastisch komprimierbare und zugfeste Kern, durch welchen Biegbarkeit und Torsionsfestigkeit der Leitung auf Dauer sichergestellt sind. Die gute Biegbarkeit der Leitung wird durch das aus Kunststoff bestehende zugfeste Element unterstützt. Die elastisch komprimierbare Hülle des Kerns gestattet eine Verlagerung bzw. ein Ausweichen der Verseilelemente, wenn dieselben beim Verdrehen der Leitung gegen den Kern gedrückt werden. Da die Verseilelemente außerdem wegen der Gleitschicht des Kerns leicht in axialer Richtung auf demselben gleiten können, kann eine Beschädigung derselben auch nach vielen Torsions- und Biegezyklen mit hoher Sicherheit ausgeschlossen werden.

Ausführungsbeispiele des Erfindungsgegenstandes sind in den Zeichnungen dargestellt.

Es zeigen:
Fig. 1 in schematischer Darstellung einen Querschnitt durch eine Leitung nach der Erfindung.
Fig. 2 ein Element der Leitung in vergrößerter Darstellung.
Fig. 3 die Leitung nach Fig. 1 in ergänzter Ausführungsform.
Fig. 4 eine weitere Ausführungsform der Leitung nach der Erfindung.

In Fig. 1 ist eine flexible elektrische Leitung in einfachster Ausführungsform wiedergegeben, die als zentrales Element einen zugfesten Kern K aufweist. Der Kern K besteht aus einem zugfesten Element 1 aus Kunststoff und einer dasselbe umgebenden Hülle 2 aus einem elastisch eindrückbaren Material. Um den Kern K herumverseilt sind zwei Adern 3 und 4, bei denen es sich um Signaladern oder Energieadern handeln kann, und Füllelemente 5 und 6, durch welche zusammen mit den Adern 3 und 4 eine etwa kreisrunde Seele der Leitung gebildet ist. Die Verseilelemente und Füllelemente 3 bis 6 sind von einem Mantel 7 aus Isoliermaterial umgeben, der beispielsweise aus Polyurethan besteht. Die Hülle 2 des Kerns K wird beim Verseilen der Verseilelemente 3 bis 5 durch dieselben in radialer Richtung eingedrückt. Dabei werden im Kern K Dellen gebildet, so wie es in den Fig. 1, 3 und 4 angedeutet ist. Die Dellen erstrecken sich in axialer Richtung wendelförmig.

Der Kern K hat gemäß Fig. 2 in seiner Ursprungsform einen etwa kreisförmigen Querschnitt. Er kann je nach Art und Aufbau der Verseilelemente 3 bis 5 aber auch eine andere geometrische Form haben. Der Kern K kann im Querschnitt beispielsweise auch oval oder rechteckig sein. Die Hülle 2 besteht aus einem weichen, gelartigen thermoplastischen Elastomer (TPE-O) oder aus Silikon oder Gummi, und zwar auch in aufgeschäumter bzw. zelliger Form. Das zugfeste Element 1 besteht mit Vorteil aus Aramid. Es wird vorzugsweise ein Aramidgarn für das Element 1 eingesetzt.

Die Hülle 2 des Kerns K ist von einer Gleitschicht 8 umgeben, deren Material gute Gleiteigenschaften gegenüber den Verseilelementen 3 bis 5 hat. Die solche Gleitschicht 8 besteht aus Materialien auf Basis von Polytetrafluorethylen (PTFE). Ein entsprechendes, in flüssiger Form vorliegendes Material, in dem PTFE-Nanopartikel enthalten sind, kann beispielsweise rundum auf die Hülle 2 aufgespritzt oder im Tauchverfahren aufgebracht werden. Die so erzeugte Gleitschicht 8 kann anschließend in einer beispielsweise mit Infrarotstrahlern ausgerüsteten Heizstrecke thermisch nachbehandelt werden. Sie haftet gut an der Hülle 2 und hat eine mit Vorteil zwischen 5 µm und 25 µm liegende Dicke.

Als Gleitschicht 8 kann auch eine Folie aus PTFE mit einer Dicke von mindestens 25 µm lückenlos um die Hülle 2 herumgewickelt werden. Eine solche Folie besteht mit Vorteil aus geschäumtem PTFE, und zwar vorzugsweise aus einem ungesinterten PTFE niedriger Dichte.

Die Gleitschicht 8 ist so ausgeführt und um den Kern K herum angeordnet, daß die elastische Verformbarkeit der Hülle 2 nicht beeinträchtigt wird. Andererseits kann die Gleitschicht 8 allen Formänderungen der Hülle 2 des Kerns K ohne Probleme folgen.

Die Leitung nach der Erfindung kann gemäß Fig. 3 auch mit einem elektrischen Gesamtschirm 9 ausgerüstet sein, der über der aus den Verseilelementen 3 bis 6 bestehenden Seele angeordnet ist. Ein solcher Gesamtschirm 9 kann als Geflecht oder als Umseilung ausgeführt sein. Zum Aufbau desselben können in üblicher Technik verzinnte Kupferdrähte eingesetzt werden. Mit besonderem Vorteil werden aber Drähte mit besseren federnden Eigenschaften eingesetzt. Solche Drähte sind mit Vorteil verzinnte oder vernickelte kupferplattierte Stahldrähte oder hochfeste Chrom-Nickel-Stahldrähte oder verzinnte Stahldrähte, die einzeln mit verzinnten Kupferbändchen umsponnen sind.

Es ist sinnvoll, für den Gesamtschirm 9 eine im wesentlichen kreisrunde Auflagefläche um die Seele der Leitung herum zu erzeugen. Dazu kann um die Verseilelemente und Füllelemente 3 bis 6, gegebenenfalls nach vorheriger Bandierung, eine Schutzhülle 10 herumgeformt werden, die elastisch komprimierbar ist und mit Vorteil aus den gleichen Materialien wie die Hülle 2 besteht. Die Schutzhülle 10 ist vorzugsweise wieder von einer dünnen, der Übersichtlichkeit halber nicht mit dargestellten Gleitschicht umgeben, auf welcher der Gesamtschirm 9 beim Tordieren der Leitung gut gleiten kann. Sie ist mit Vorteil ebenso wie die Gleitschicht 8 des Kerns K aufgebaut. Über dem Gesamtschirm 9 ist der Mantel 7 aus Isoliermaterial angebracht.

Die Leitung nach der Erfindung weist in bevorzugter Ausführungsform mehr als zwei Adern auf. Sie kann gemäß Fig. 4 beispielsweise aus drei Energieadern 11, 12 und 13 sowie einer Datenleitung 14 bestehen, die als Verseilelemente so wie für die Adern 3 und 4 geschildert, um den Kern K herum verseilt sind. Die Datenleitung 14 besteht beispielsweise aus vier Adern 15, die zu einem sogenannten "Sternvierer" miteinander verseilt sein können. Bei einer Übertragung von Daten in Frequenzbereichen > 500 kHz ist es außerdem sinnvoll, um die Datenleitung 14 herum einen elektrisch wirksamen Schirm anzuordnen, der beispielsweise als Geflecht oder Umspinnung aus verzinnten oder versilberten Kupferdrähten ausgeführt ist. Vor Anbringung eines solchen Schirms wird zweckmäßig erst eine dünne Gleitschicht aus einem Material um die Datenleitung 14 herumgeformt, auf welcher der Schirm gut gleiten kann. Für eine solche Gleitschicht wird vorzugsweise eine Folie aus PTFE verwendet, die lückenlos um die Datenleitung 14 herumgeformt wird. Besonders geeignet ist ein geschäumtes, ungesintertes PTFE niedriger Dichte.

## Patentansprüche

1. Flexible elektrische Leitung für ortsveränderliche Verbraucher, die mindestens zwei jeweils aus einem elektrischen Leiter und einer denselben umgebenden Isolierung bestehende Adern als Verseilelemente aufweist, welche um einen Kern herum verseilt sind, der mit einem aus Kunststoff bestehenden zugfesten Element ausgerüstet ist, das von einer Hülle aus Isoliermaterial umgeben ist, in welcher in Längsrichtung verlaufende Dellen vorhanden sind, in denen die Verseilelemente liegen, und welche von einem gemeinsamen Mantel aus Isoliermaterial umgeben sind, **dadurch gekennzeichnet,**
- **daß** die Hülle (2) des Kerns (K) aus einem welchen thermoplastischen Elastomer oder aus Silikon oder Gummi als auf Dauer elastisch bleibenden, eindrückbaren Material besteht und
- **daß** die Hülle (2) von einer Gleitschicht (8) aus einem Material auf der Basis von Polytetrafluorethylen umgeben ist, welches gegenüber den Verseilelementen (3,4,5) gute Gleiteigenschaften hat.

2. Leitung nach Anspruch 1, **dadurch gekennzeichnet, daß** die Gleitschicht (8) mit einer Schichtdicke von mindestens 5 µm durch Spritzen oder Tauchen auf die Hülle (2) aufgebracht ist.

3. Leitung nach Anspruch 1, **dadurch gekennzeichnet, daß** eine Folie aus Polytetrafluorethylen mit einer Dicke von mindestens 25 µm lückenlos um die Hülle (2) herumgeformt ist.

4. Leitung nach Anspruch 3, **dadurch gekennzeichnet, daß** die Folie aus geschäumtem, ungesintertem Polytetrafluorethylen niedriger Dichte besteht.

5. Leitung nach einem der Ansprüche 1 bis 4, **dadurch gekennzeichnet, daß** über der aus Kern (K) und Verseilelementen bestehenden Seele eine Schutzhülle (10) aus einem elastisch eindrückbaren Material angebracht ist.

6. Leitung nach Anspruch 5, **dadurch gekennzeichnet, daß** eine als Gleitschicht dienende Folie aus Polytetrafluorethylen über der Schutzhülle (10) angebracht ist.

7. Leitung nach einem der Ansprüche 1 bis 6, **dadurch gekennzeichnet, daß** ein die aus Kern (K) und Verseilelementen (3,4,5) sowie gegebenenfalls der Schutzhülle (10) mit Gleitschicht bestehende Seele umgebender Gesamtschirm (9) vorhanden ist.

8. Leitung nach Anspruch 7, **dadurch gekennzeichnet, daß** der Gesamtschirm (9) als Umseilung aus verzinnten oder vernickelten, kupferplattierten Stahldrähten ausgeführt ist.

9. Leitung nach Anspruch 7, **dadurch gekennzeichnet, daß** der Gesamtschirm (9) als Geflecht aus verzinnten oder vernickelten, kupferplattierten Stahldrähten ausgeführt ist.

## Claims

1. A flexible electrical line for moveable loads, which comprises at least two conductors consisting of an electrical wire and a surrounding insulation which are stranding elements and are stranded around a core which comprises a tension proof element made of plastic that is surrounded by a jacket made of an insulating material which is provided with longitudinally extending depressions in which the stranding elements are positioned in mounting position and which are surrounded by a common sheath of insulating material, **characterized in**
- **that** the jacket (2) of the core (K) comprises a smooth thermoplastic elastomer or silicone or rubber as a material which is elastic permanently and compressible and
- **that** the jacket (2) is surrounded by a gliding layer (8) which comprises a material on the basis of polytetrafluorethylene which has good gliding properties with respect to the stranding elements (3,4,5).

2. A line according to claim 1, **characterized in that** the gliding layer (8) is applied to the jacket (2) by spraying or dip moulding with a thickness of layer of at least 5 µm.

3. A line according to claim 1, **characterized in that** a foil of polytetrafluorethylene having a thickness of at least 25 µm is wound without interruption around the jacket (2).

4. A line according to claim 3, **characterized in that** the foil consists of foamed, not sintered polytetrafluorethylene of low density.

5. A line according to one of the claims 1 to 4, **characterized in that** a protecting cover (10) of an elastically compressible material is applied around the center consisting of core (K) and stranding elements.

6. A line according to claim 5, **characterized in that** a foil of polytetrafluorethylene serving as a gliding layer is applied around the protecting cover (10).

7. A line according to one of the claims 1 to 6, **characterized in that** a common screen (9) is provided which surrounds the center consisting of core (K) and stranding elements (3,4,5) as well if needed the protecting cover (10) with gliding layer.

8. A line according to claim 7, **characterized in that** the common screen (9) is a strand made from tinned or nickel plated, copper plated steel wires.

9. A line according to claim 7, **characterized in that** the common screen (9) is a braid made from tinned or nickel plated, copper plated steel wires.

## Revendications

1. Ligne électrique flexible pour des charges mobiles, qui présente au moins deux brins constitués chacun d'un conducteur électrique et d'une isolation l'entourant, en tant qu'éléments de câblage, qui sont câblés autour d'un noyau, qui est équipé d'un élément résistant à la traction en plastique, qui est entouré par une douille en matériau isolant, dans laquelle sont prévus des creux s'étendant dans la direction longitudinale, dans lesquels sont situés les éléments de câblage et qui sont entourés par une enveloppe commune en matériau isolant,
**caractérisé en ce que**
- la douille (2) du noyau (K) se compose d'un élastomère thermoplastique mou ou de silicone ou de caoutchouc en tant que matériau comprimable à élasticité durable, et
- **en ce que** la douille (2) est entourée par une couche glissante (8) en un matériau à base de polytétrafluoréthylène qui présente de bonnes propriétés de glissement par rapport aux éléments de câblage (3, 4, 5).

2. Ligne selon la revendication 1, **caractérisé en ce que** la couche de glissement (8) est appliquée sur la douille (2) avec une épaisseur de couche d'au moins 5 µm par pulvérisation ou immersion.

3. Ligne selon la revendication 1, **caractérisé en ce qu'**une feuille de polytétrafluoréthylène d'une épaisseur d'au moins 25 µm est façonnée sans espace tout autour de la douille (2).

4. Ligne selon la revendication 3, **caractérisé en ce que** la feuille se compose de polytétrafluoréthylène moussé, non fritté, de faible densité.

5. Ligne selon l'une quelconque des revendications 1 à 4, **caractérisé en ce qu'**une douille de protection (10) en un matériau comprimable élastiquement est appliquée par-dessus l'âme constituée du noyau (K) et des éléments de câblage.

6. Ligne selon la revendication 5, **caractérisé en ce qu'**une feuille de polytétrafluoréthylène servant de couche de glissement est appliquée sur la douille de protection (10).

7. Ligne selon l'une quelconque des revendications 1 à 6, **caractérisé en ce qu'**il est prévu un blindage total (9) entourant l'âme constituée du noyau (K) et des éléments de câblage (3, 4, 5) ainsi qu'éventuellement de la douille de protection (10) avec la couche de glissement.

8. Ligne selon la revendication 7, **caractérisé en ce que** le blindage total (9) est réalisé sous forme de guipage constitué de fils d'acier plaqués de cuivre, étamés ou nickelés.

9. Ligne selon la revendication 7, **caractérisé en ce que** le blindage total (9) est réalisé sous forme de tressage constitué de fils d'acier plaqués de cuivre, étamés ou nickelés.
